# EUROPÄISCHE PATENTSCHRIFT

(11) **EP 0 403 774 B1**
(45) Veröffentlichungstag und Bekanntmachung des Hinweises auf die Patenterteilung: **29.12.1993**
(21) Anmeldenummer: 90108411.1
(22) Anmeldetag: 04.05.1990
(51) Int. Cl.: E05D 15/52, E05F 7/06

(54) **Beschlag für einen zumindest drehbaren, vorzugsweise aber dreh- und kippbaren Flügel eines Fensters, einer Tür od.dgl.**
Fitting for pivoting, or pivoting and tilting door or window
Ferrure pour porte ou fenêtre pivotante, ou oscillobattante

(30) Priorität: 22.06.1989 DE 8907630 U
(43) Veröffentlichungstag der Anmeldung: 27.12.1990
(73) Patentinhaber: Gretsch Unitas GmbH Baubeschläge, D-71254 Ditzingen (DE)
(72) Erfinder: Renz, Walter, Dipl.-Ing. (FH), D-7257 Ditzingen (DE); Sprenger, Otto, D-7015 Korntal-Münchingen 2 (DE)
(74) Vertreter: Hering, Hartmut, Dipl.-Ing.

(56) Entgegenhaltungen:
- EP-A- 0 385 414
- DE-U- 8 516 560

## Beschreibung

Die Erfindung bezieht sich auf einen Beschlag eines dreh- oder dreh-kippbaren Flügels eines Fensters, einer Tür od. dgl., bei welchem die Flügel-Drehachse beim Drehöffnen des Flügels eine gesteuerte Bewegung quer zur Festrahmenebene ausführt und der Flügel drehachsseitig über eine obere und untere, eine Verbindungs-Drehachse aufweisende X-Schere am festen Rahmen angelenkt ist, wobei die flügelseitige Lagerachse des einen Lenkers jeder X-Schere die geometrische Drehachse des Flügels bildet und die drehachsseitige untere Flügelecke mittels eines Dreh-Kippgelenks gehalten ist, wobei außerdem etwa am Dreh-Kippgelenk ein sich in Schließlage des Flügels parallel zur geometrischen Drehachse erstreckender, mit seinem oberen Ende am vertikalen Blendrahmenholm angelenkter Tragarm drehbar gelagert ist, und daß der dreh- und kippbare Flügel an seinem oberen Ende mittels eines beim Drehöffnen in der Flügelebene gehaltenen Ausstellarms am oberen Festrahmenende abstützbar ist.

Ein solcher Beschlag ist aus der nachveröffentlichten EP-A-0 385 414 bekanntgeworden, die unter Art. 54 (3) und (4) E.P.Ü. fällt.

Der Flügel ist normalerweise ein Dreh-Kippflügel, jedoch kann man die Ausstellschere od. dgl. arretieren und diesen Flügel im Sonderfalle nur als Drehflügel verwenden. Auf jeden Fall handelt es sich um einen Flügel mit Flügelüberschlag und einem Betätigungshandgriff. Dieser wirkt, zumindest im Falle eines Dreh-Kippflügels, auf ein Drei-Stellungs-Getriebe ein, welches außer der Verriegelungsstellung auch noch eine Drehstellung und eine Kippstellung oder zumindest Kipp-Bereitschaftsstellung hat. Da bei diesem Flügel die Flügeldrehachse gegenüber dem Blendrahmen nicht ortsfest ist, sondern sich von diesem beim Drehöffnen quer zur Festrahmenebene bewegt, wobei die Bewegung üblicherweise ins Rauminnere erfolgt, wohin auch der Flügel gedreht wird, läßt sich dieser Flügel ohne Behinderung durch den Flügelüberschlag drehöffnen, und er gestattet gleichzeitig auch noch eine besonders kompakte, raumsparende sowie optisch vorteilhafte Ausbildung und Unterbringung des gesamten Beschlags.

Das Flügelgewicht eines in dieser Weise drehbaren Flügels muß nach oben hin begrenzt sein, weil das die Flügeldrehachse bzw. die obere und untere Flügeldrehachse jeweils aufweisende Beschlagteil aus Festigkeitsgründen über ein gewisses Flügelgewicht hinaus nicht belastet werden kann.

Bei dem bekannten Beschlag wird bei einem dreh-, insbesondere aber drehkippbaren Flügel das zugelassene Flügelgewicht dadurch erhöht, daß der Fensterflügel an seiner drehachsseitig gelegenen Anschlagseite über ein daran unten angreifendes und mit seinem oberen Ende am zugewandten Fensterrahmenschenkel innenseitig befestigtes Zugelement gewichtsentlastet aufgehängt ist.

Diese Konstruktion erfordert neben einem Zugelement noch weitere das Zugelement am Rahmen und am Flügel befestigende Elemente, wodurch der Aus- und Einbau an sich bereits erheblich erschwert wird und was eine Nachjustierung des Zugelementes zumindest nach jedem Einbau erforderlich macht.

Die Aufgabe der Erfindung besteht nun darin, einen Beschlag eines dreh- oder dreh-kippbaren Flügels der eingangs genannten Art so weiterzubilden, daß größere Flügelgewichte ohne Verwendung von Zugelementen zugelassen werden können.

Zur Lösung dieser Aufgabe wird erfindungsgemäß vorgeschlagen, daß der Beschlag gemäß dem Anspruch 1 ausgebildet ist. Durch die Anlenkung eines Tragarms an der Drehachse des Flügel bzw. am Lagerbolzen des drehachsseitigen unteren Dreh-Kippgelenks kann das Flügelgewicht über diesen Tragarm auf den festen Rahmen übertragen werden. Dadurch entfällt die Gewichtsbelastung an dem diesen Lagerbolzen tragenden, dessen seitliche Verlagerung ermöglichenden Beschlagteil, so daß bei gleicher, gegebenenfalls sogar etwas kleinerer Dimensionierung ohne weiteres ein größeres Flügelgewicht zugelassen werden kann, weil nunmehr das Flügelgewicht über dem Tragarm unmittelbar auf den festen Rahmen übertragen wird. Der eine Lenker ist beidendig lediglich drehbar und der andere beidendig dreh- und schiebbar mit dem zugeordneten Rahmen verbunden, so daß sich die Drehachse des Flügels an dem beidendig lediglich drehbaren Lenker befindet; Flügelseitig fallen die geometrischen Achsen dieses Lenkers und des Flügels zusammen. An seinem drehachsseitigen unteren Ende ist der Flügel in der bei Fischbändern bekannten Art drehbar gelagert, jedoch ist dieses Drehlager auch als Kipplager verwendbar, weil der Lagerbolzen um einen entsprechenden Betrag seitwärts bzw. zum Rauminnern hin gekippt werden kann. Dieser Lagerbolzen befindet sich in bevorzugter Weise am freien Lenkerende der zugeordneten unteren X-Schere.

Eine bevorzugte Weiterbildung der Erfindung kennzeichnet sich dadurch, daß die obere X-Schere flügelseitig an einem, insbesondere der drehachsseitigen oberen Flügelecke zugeordneten Ende eines Ausstellarms angelenkt ist, deren anderes Ende mit dem Flügel drehbar verbunden ist. Am Ausstellarm kann in bekannter Weise noch ein Hilfslenker angelenkt sein, mit welchem zusammen er eine Y-Ausstellschere bildet.

Eine sowohl hinsichtlich der Fertigungskosten als auch des Platzbedarfs sehr vorteilhafte Lösung ergibt sich dadurch, daß der Lagerbolzen an dem einen Lenker über eine dreh- und kippbare Nietverbindung gehalten ist.

Eine andere bevorzugte Ausgestaltung der Erfindung sieht vor, daß sich im Abstand von der Verbindungsstelle von Lagerbolzen und X-Scherenlenker eine sich senkrecht zum Lagerbolzen erstreckende Lagerachse für den Tragarm befindet. Auch dies stellt eine einfache kompakte sowie preiswerte Lösung für die Anbringung des Tragarms dar, welche sowohl das Drehen als auch das Kippen des Flügels gestattet. Soweit nichts besonderes angegeben ist, müssen die verschiedenen Lager- und Gelenkstellen mit entsprechendem Spiel ausgestattet sein, damit die betreffenden Teile die erforderlichen Bewegungen machen können.

Eine andere Ausbildung der Erfindung zeichnet. sich dadurch aus, daß der Beschlag im Falzraum zwischen einem Flügel mit Überschlag und dem festen Rahmen untergebracht ist und Teile des Beschlags in eine Beschlag-Aufnahmenut, insbesondere am Flügel, eingreifen. Gerade weil dieser Beschlag so platzsparend gestaltet ist, daß man ihn im Falzrahmen zwischen Flügel und festem Rahmen unterbringen kann, wobei einzelne Teile, soweit notwendig, in die ohnehin vorhandene Beschlagnut, insbesondere am Flügel, eintreten können, kann der gesamte Beschlag durch den Flügelüberschlag abgedeckt werden, so daß sich eine optisch besonders günstige Lösung ergibt. Von der Rauminnenseite her ist lediglich der Bedienungsgriff zu sehen.

Weitere vorteilhafte Ausbildungen der Erfindung und Vorteile der letzteren ergeben sich aus der nachfolgenden Beschreibung eines Ausführungsbeispiels.

Die Erfindung wird nachstehend anhand der Zeichnung näher erläutert. Hierbei stellen dar:
- Fig. 1: eine Vorderansicht eines in einen festen Rahmen eingesetzten, mit dem Beschlag versehenen Flügels, wobei sich der Beschlag hinter dem Flügelüberschlag befindet,
- Fig. 2: in vergrößtertem Maßstab bei geschlossenem Flügel,
- Fig. 3: einen entsprechenden Ausschnitt einer Draufsicht auf der unteren Teil des Beschlags bei drehgeöffnetem Flügel,
- Fig. 4: einen Schnitt gemäß der Linie IV-IV bei gekipptem Flügel,
- Fig.5: einen Teil des unteren Dreh-Kippgelenks.

Beim Ausführungsbeispiel handelt es sich um ein Dren-Kipp-Fenster, dessen Flügel mit 1 und dessen Blendrahmen oder Festrahmen mit 2 bezeichnet sind. In Fig. 1 sind schematisch die Drehachse 3 sowie die untere Kippachse 4 eingezeichnet. Der Flügel besitzt einen Flügelüberschlag 5, der den gesamten Beschlag abdeckt. Lediglich der Betätigungsgriff 6 eines Umschaltgetriebes 7, insbesondere eines Drei-Stellungs-Getriebes, ist sichtbar.

Wie man am besten aus Fig. 3 ersieht, ist der Flügel an seinem unteren Ende mittels einer X-Schere 8 gehalten. Parallel dazu befindet sich am oberen Flügelende eine weitere X-Schere 9. Außerdem ist dort noch ein Ausstellarm 10 vorhanden, an dem noch ein Hilfslenker gelagert sein kann, damit man eine breitere Abstützbasis erhält.

Jede X-Schere 8, 9 besteht aus dem einen Lenker 11 und dem anderen Lenker 12. Bei geschlossenem Flügel liegen sie gemäß Fig. 2 übereinander, während sie bei gedrehtem Flügel ein X bilden. In ihrem mittleren Bereich oder, wie in Fig. 3 zu sehen, gegebenenfalls auch etwas seitlich davon, sind sie über eine Achse 13 drehbar miteinander gekuppelt. Der eine Lenker 11 bildet einen Steuerlenker, während der andere Lenker 12 ein Führungslenker ist. Der eine Lenker 11 ist beidendig drehbar gelagert. Die festrahmenseitige Lagerachse ist mit 14 und die flügelrahmenseitige mit 15 bezeichnet. Der andere Lenker 12 ist beidendig dreh- und schiebbar gelagert . Er trägt Lagerzapfen 16 bzw. 17, wobei ersterer in einen blendrahmenseitigen Längschlitz 18 und letzterer in einen flügelrahmenseitigen Längsschlitz 19 eingreift. Die jeweiligen Zuordnungen ergeben sich aus Fig. 3 für den teilgeöffneten Flügel . Der Lagerzapfen 16 wandert beim weiteren Drehöffnen des Flügels von rechts nach links im Längsschlitz 18.

Beim Ausführungsbeispiel ist der Lenker 11 mit einer randoffenen Ausnehmung 20 und der Lenker 12 mit einer in Gegenrichtung randoffenen Ausnehmung 21 versehen. Beide ermöglichen das Ineinandergreifen der in diesem Bereich abgekröpften Lenkerenden. In der Schließlage übergreift das flügelseitige Ende des Lenkers 12 das festrahmenseitige Ende des Lenkers 11, während ansonsten der Lenker 11 über dem Lenker 12 liegt.

Der Längsschlitz 18 befindet sich in bevorzugter Weise an einer Befestigungsplatte 22, wobei es sich um den waagerechten Schenkel eines Befestigungswinkels 23 handeln kann, dessen vertikaler Schenkel mit einer am vertikalen, drehachsseitigen Festrahmenholm 24 angebrachten Befestigungsplatte 25 verbunden sein kann, vorzugsweise ist aber die Befestigungsplatte 25 durch das freie Ende des vertikalen Winkelschenkels gebildet.

Der Langsschlitz 19 für den Eingriff des Lagerzapfens 17 befindet sich gleichfalls an einer Befestigungsplatte, die mit 26 bezeichnet ist. Sie ist vorzugsweise mit einer Lagerhülse des unteren Drehlagers verbunden, welche den Lagerbolzen 27 des unteren Dreh-Kippgelenk 28 übergreift.

Am unteren Ende des Lagerbolzens 27 befindet sich ein Nietansatz, der zugleich die flügelseitige Lagerachse 15 des einen Lenkers 11 bildet. Die Nietverbindung ist allerdings so ausgeführt, daß der Lagerbolzen 27 um einen zumindest dem Kippöffnungswinkel des Flügels 1 entsprechenden Betrag in der Nietbohrung 29 kippen und sich darin auch drehen kann. Die erwähnte Lagerhülse des Flügels ist mit 30 bezeichnet. Sie kann in Pfeilrichtung 31 ausgehoben werden. In Gegenrichtung wird der Flügel montiert, d.h. mit dem Lagerzapfen 27 verbunden. Durch die Anbringung des Lagerzapfens 17 am anderen Lenker 12 läßt sich auch an dieser Stelle der Flügel leicht ein- und aushängen. Außerdem wird dabei die Ausstellschere bzw. der Ausstellarm 10 in bekannter Weise vom Flügel gelöst.

An einem verdeckten unteren Teil des Lagerbolzens 27 befindet sich eine Lagerachse 32 für einen Tragarm 33. Dessen oberes Ende ist über eine Achse 34 an der Befestigungsplatte 25 bzw. dem vertikalen Schenkel des Befestigungswinkels 23 gelagert. Das Flügelgewicht wird zumindest im wesentlichen über diesen Tragarm 33 auf den festen Rahmen 2 aufgegeben, wodurch die X-Scheren, insbesondere die untere, von der Gewichtskraft entlastet werden und nur der Belastung beim Umschalten ausgesetzt sind.

Wie bereits erwähnt, bewegt sich das untere Kippgelenk bzw. das untere Dreh-Kippgelenk 28 beim Drehöffnen des Flügels entlang einem Kreisbogen um die festrahmenseitige Lagerachse 14 des einen Lenkers 11. Deshalb muß die Verbindung des Tragarms 33 mit dem Dreh-Kippgelenk und mit der Befestigungsplatte 25 so ausgebildet sein, daß eine leichte Schrägstellung des Tragarms dabei möglich ist.

Des weiteren muß in geeigneter Weise dafür gesorgt werden, daß der Flügel nicht über den vorgesehenen Dreh-Öffnungswinkel hinaus aufgemacht werden kann. Es ist aber nicht vorteilhaft, die Drehöffnungsbegrenzung in die dreh- und schiebbare Lagerung der X-Scheren 8, 9 zu verlegen, sondern einen anderen bekannten Drehanschlag vorzusehen. Zu diesem Zwecke können zusätzliche Scheren vorgesehen werden. Man kann sie zweckmäßigerweise unmittelbar mit der unteren X-Schere verbinden.

Wie bereits angedeutet, läßt sich dieser Flügel sehr einfach einhängen und im Bedarfsfalle wieder aushängen. Außerdem ist die Montage, insbesondere bei Verwendung der erwähnten Befestigungswinkel, einfach und präzise möglich. Letztere tragen auch zur Stabilität des ganzen Beschlags bei.

Der Längsschlitz 19 muß so dimensioniert und ausgebildet sein, daß er die Kippbewegung des Flügels nicht behindert. Die Befestigungsplatte 22 befindet sich bevorzugterweise in der unteren waagrechten Beschlagnut des Flügels.

Das Dreh-Kippgelenk der unteren rechten Flügelecke kann in bekannter Weise mit einer Höhenverstellung und/oder einer Seitenverstellung ausgestattet sein, um die notwendige Ausrichtung des Flügels gegenüber dem festen Rahmen schnell und wirkungsvoll bewirken zu können.

## Patentansprüche

1. Beschlag eines dreh- oder dreh-kippbaren Flügels (1) eines Fensters, einer Tür od.dgl., bei welchem die Flügel-Drehachse beim Drehöffnen des Flügels (1) eine gesteuerte Bewegung quer zur Festrahmenebene ausführt und der Flügel drehachsseitig über eine obere und untere, eine Verbindungs-Drehachse (13) aufweisende X-Schere (8 bzw. 9) am festen Rahmen (2) angelenkt ist. wobei die flügelseitige Lagerachse (15) des einen Lenkers (11) jeder X-Schere die geometrische Drehachse (3) des Flügels (1) bildet und die drehachsseitige untere Flügelecke mittels eines Dreh-Kippgelenks (2() gehalten ist, wobei außerdem etwa am Dreh-Kippgelenk (28) ein sich in Schließlage des Flügels (1) parallel zur geometrischen Drehachse (3) erstreckender, mit seinem oberen Ende am vertikalen Blendrahmenholm (24) angelenkter Tragarm (33) drehbar gelagert ist, und daß der dreh- und kippbare Flügel (1) an seinem oberen Ende mittels eines beim Drehöffnen in der Flügelebene gehaltenen Ausstellarms (10) am oberen Festrahmenende abstützbar ist, wobei der eine Lenker (11) beidendig unmittelbar lediglich drehbar (14, 15) mit dem zugeordneten Rahmen (1 bzw. 2) und der andere (12) beidendig dreh- und schiebbar (16, 18; 17, 19) unmittelbar mit den zugeordneten Rahmen (1 bzw. 2) verbunden ist, und daß die untere Drehachse durch einen der unteren Flügelecke zugeordneten, sich nach oben erstreckenden Lagerbolzen (27) und eine damit zusammenwirkende Lagerhülse (30) des Flügels (1) gebildet ist, wobei der Lagerbolzen um ein etwa dem Kippwinkel des Flügels (1) entsprechendes Maß kippbar und drehbar mit dem einen Lenker (11) der zugeordneten X-Schere (8) verbunden ist, und daß das untere Ende des Tragarms (33) am Lagerbolzen (27) drehbar angelenkt ist.

2. Beschlag nach Anspruch 1, dadurch gekennzeichnet, daß die obere X-Schere (9) flügelseitig am einen, insbesondere der oberen Flügelecke zugeordneten Ende des Ausstellarms (10) angelenkt ist, dessen anderes Ende mit dem Flügel (1) zumindest drehbar verbunden ist,

3. Beschlag nach Anspruch 1 oder 2, dadurch gekennzeichnet, daß der Ausstellarm (10) bei einem umschaltbaren Dreh-Kippbeschlag über eine obere verschiebbare Treibstange am Flügel (1) festsetzbar ist, während diese Verriegelung in der Kippstellung des Beschlags ausgeriegelt ist.

4. Beschlag nach wenigstens einem der vorhergehenden Ansprüche, dadurch gekennzeichnet, daß der Lagerbolzen (27) an dem einen Lenker (11) über eine dreh-und kippbare Nietverbindung (15, 29) gehalten ist.

5. Beschlag nach wenigstens einem der vorhergehenden Ansprüche, dadurch gekennzeichnet, daß sich im Abstand von der Verbindungsstelle (29) des Lagerbolzens (27) und X-Scherenlenkers (11) eine sich senkrecht zum Lagerbolzen erstreckende Lagerachse (32) für den Tragarm (33) befindet.

6. Beschlag nach wenigstens einem der vorhergehenden Ansprüche, gekennzeichnet durch eine am festen Rahmen (2) anschraubbare Lagerplatte (22) für die untere X-Schere (8).

7. Beschlag nach Anspruch 6, dadurch gekennzeichnet, daß die Lagerplatte (22) durch einen Schenkel eines Befestigungswinkels (23) gebildet ist, dessen anderer Schenkel eine Befestigungsplatte (25) für das obere Tragarmende bildet.

8. Beschlag nach wenigstens einem der vorhergehenden Ansprüche, dadurch gekennzeichnet, daß die Lagerhülse (30) mit einem dem unteren Flügelquerholm zugeordneten Befestigungsschenkel (26) verbunden ist und sich daran ein Längsschlitz (19) für die dreh- und schiebbare Lagerung des anderen X-Scherenlenkers (12) befindet, wobei sich der zugehörige Lagerstift (17) an diesem Lenker (12) befindet.

9. Beschlag nach wenigstens einem der vorhergehenden Ansprüche, dadurch gekennzeichnet, daß der Beschlag (1) im Falzraum zwischen einem Flügel mit Überschlag (5) und dem festen Rahmen (2) untergebracht ist und Teile des Beschlags in eine Beschlag-Aufnahmenut, insbesondere am Flügel (1), eingreifen.

## Claims

1. A fitting for a turnable or tilt-and-turnable leaf (1) of a window, door or the like, in which upon an opening turning of the leaf (1), the axis of rotation of the leaf performs a controlled movement crosswise to the plane of the fixed frame while on the rotary axis side the leaf is articulated on the fixed frame (2) via upper and lower scissor-like linkages (8, 9), the leaf-side bearing axis (15) of one link member (11) of each scissor-like linkage forming the geometrical axis of rotation (3) of the leaf (1) while the bottom corner of the leaf on the rotary axis side is supported by a tilt-and-turn joint (28), whereby furthermore, substantially at the tilt-and-turn joint (28) and when the leaf (1) is in the closed position, there is a rotatably mounted support arm (33) extending parallel with the geometrical axis of rotation (3) and the upper end of which is articulated on the vertical door frame member (14) and in that the tilt-and-turnable leaf (1) is adapted to be braced at its upper end on the upper end of the fixed frame by a push-out arm (10) which is held in the plane of the leaf during an opening turning movement, whereby one link member (11) is at both ends only rotatably connected at (14, 15) to the associated frame (1 and 2 respectively), while the other (12) is rotatably and slidably connected at both ends (16, 18; 17, 19) directly to the associated frame (1 or 2 respectively) and in that the lower axis of rotation is formed by an upwardly extending bearing journal (27) associated with the bottom corner of the leaf and, cooperating with it, a bearing sleeve (30) on the leaf (1) which cooperates with it, the bearing journal being connected to the link member (11) of the associated scissor-like linkage (8) and being adapted to tilt and turn by an amount corresponding substantially to the tilting angle of the leaf (1), and in that the bottom end of the support arm (33) is rotatably articulated on the bearing journal (27).

2. A fitting according to Claim 1, characterised in that the upper scissor-like linkage (9) is at the leaf end articulated on an end of the push-out arm (10), particularly the end which is associated with the upper corner of the leaf, the other end of the push-out arm (10) being at least rotatably connected to the leaf (1).

3. A fitting according to Claim 1 or 2, characterised in that in the case of a reversible turn-and-tilt fitting, the push-out arm (10) can be fixed on the leaf (1) via an upper displaceable drive rod, while in the tilted position of the fitting this interlocking arrangement is disengaged.

4. A fitting according to at least one of the preceding Claims, characterised in that the bearing journal (27) is supported on one link member (11) through a turnable and tiltable rivet joint (15, 29).

5. A fitting according to at least one of the preceding Claims, characterised in that at a distance from the point (29) of connection between the bearing journal (27) and the link member (11) of the scissor-like linkage there is for the support arm (33) a bearing spindle (32) which extends at right-angles to the bearing journal.

6. A fitting according to at least one of the preceding Claims, characterised by a bearing plate (22) for the lower scissor-like linkage (8), said bearing plate being adapted to be screwed to the fixed frame (2).

7. A fitting according to Claim 6, characterised in that the bearing plate (22) is constituted by one arm of an angled fixing member (23) the other arm of which forms a fixing plate (25) for the upper end of the support arm.

8. A fitting according to at least one of the preceding Claims, characterised in that the bearing sleeve (30) is connected to a fixing arm (26) associated with the lower cross-member of the leaf and in that there is therein an elongated slot (19) for the rotatable and slidable mounting of the other link member (12) of the scissor-like linkage, the associated bearing pin (17) being provided on this link member (12).

9. A fitting according at least one of the preceding Claims, characterised in that the fitting (1) is accommodated in the rebate space between a leaf with overlap (5) and a fixed frame (2) and in that parts of the fitting engage a fitting receiving slot, particularly on the leaf (1).

## Revendications

1. Ferrure (ensemble de pièces de ferrage) pour un vantail (1) mobile par rotation ou oscillobattant d'une fenêtre, d'une porte ou analogue, avec laquelle l'axe de rotation du vantail effectue un mouvement commandé transversalement au plan du cadre dormant lors de l'ouverture par rotation du vantail (1) et le vantail est articulé au cadre dormant (2), du côté de l'axe de rotation, par des ciseaux en X supérieurs et inférieurs (9, 8) présentant un axe de rotation-liaison (13), avec laquelle l'axe d'articulation (15) au vantail d'une branche (11) de chaque paire de ciseaux en X forme l'axe de rotation géométrique (3) du vantail (1) et l'angle inférieur du vantail du côté de l'axe de rotation est maintenu au moyen d'une articulation de rotation et de basculement (2), avec laquelle, en outre, un bras de support (33) est monté rotatif à peu près sur l'articulation de rotation et de basculement (28), bras de support (33) qui s'étend parallèlement à l'axe de rotation géométrique (3) à la position fermée du vantail (1) et est articulé par son extrémité supérieure sur le montant vertical (24) du cadre dormant, et avec laquelle le vantail (1) oscillobattant peut être appuyé à son extrémité supérieure sur l'extrémité supérieure du cadre dormant au moyen d'un bras d'écartement ou d'abattement en soufflet (10) qui est maintenu dans le plan du vantail lors de l'ouverture par rotation, l'agencement étant tel que ladite branche (11) est seulement reliée directement de façon rotative (14, 15) au cadre coordonné (1 ou 2) par les deux extrémités et l' autre branche (12) est reliée directement au cadre coordonné (1 ou 2) de façon rotative et coulissante (16, 18; 17, 19) par les deux extrémités, que l'axe de rotation est défini en bas par un tourillon (27) dirigé vers le haut et coordonné à l'angle inférieur du vantail, ainsi que par un coussinet (30) du vantail (1) coopérant avec ce tourillon, lequel est relié à ladite branche (11) des ciseaux (8) coordonnés de façon rotative et de manière à pouvoir basculer dans une mesure correspondant à peu près à l'angle de basculement ou d'abattement du vantail (1), et que l'extrémité inférieure du bras de support (33) est articulée de façon rotative au tourillon (27).

2. Ferrure selon la revendication 1, caractérisée en ce que les ciseaux en X supérieurs (9) sont articulés côté vantail à une extrémité, coordonnée notamment à l'angle supérieur du vantail, du bras d'écartement (10), bras dont l'autre extrémité est reliée au moins de façon rotative au vantail (1).

3. Ferrure selon la revendication 1 ou 2, caractérisée en ce que, dans le cas d'une ferrure réversible pour un vantail oscillobattant, le bras d'écartement (10) peut être verrouillé sur le vantail (1) par l'intermédiaire d'une barre de commande coulissante supérieure, tandis que ce verrouillage est supprimé dans la position d'abattement de la ferrure.

4. Ferrure selon au moins une des revendications précédentes, caractérisée en ce que le tourillon (27) est relié à ladite branche (11) par une liaison rivée (15, 29) permettant la rotation et le basculement.

5. Ferrure selon au moins une des revendications précédentes, caractérisée en ce qu'un axe d'articulation (32) pour le bras de support (33), axe qui est orienté perpendiculairement au tourillon 27), est situé à distance du point de liaison (29) du tourillon (27) et de ladite branche (11) des ciseaux en X.

6. Ferrure selon au moins une des revendications précédentes, caractérisée par une plaque de montage (22), pouvant être fixée par des vis au cadre dormant (2), pour les ciseaux en X inférieurs (8).

7. Ferrure selon la revendication 6, caractérisée en ce que la plaque de montage (22) est formée par un bras d'une équerre de fixation (23) dont l'autre bras forme une plaque de fixation (25) pour l'extrémité supérieure du bras de support.

8. Ferrure selon au moins une des revendications précédentes, caractérisée en ce que le coussinet (30) est relié à un bras de fixation (26) coordonné à la traverse inférieure du vantail et que ce bras présente une fente longitudinale (19) pour le montage rotatif et coulissant de l'autre branche (12) des ciseaux en X, la tige d'articulation (17) correspondante étant située sur cette branche (12).

9. Ferrure selon au moins une des revendications précédentes, caractérisée en ce que la ferrure est logée dans la feuillure entre un vantail (1) à recouvrement (5) et le cadre dormant (2) et des parties de la ferrure font saillie dans une rainure de réception de ferrure, laquelle est ménagée en particulier dans le vantail (1).
